# EUROPÄISCHE PATENTSCHRIFT

(11) **EP 3 219 233 B1**
(45) Veröffentlichungstag und Bekanntmachung des Hinweises auf die Patenterteilung: **18.10.2023**
(21) Anmeldenummer: 17157932.9
(22) Anmeldetag: 24.02.2017
(51) Int. Cl.: A47K 13/10

(54) **VORRICHTUNG FÜR EINE TOILETTE MIT EINEM MIT EINER TORSIONSFEDER UNTERSTÜTZTEN ANTRIEB SOWIE EINE TOILETTE MIT EINER ENTSPRECHENDEN VORRICHTUNG**
DEVICE FOR A TOILET WITH A DRIVE SUPPORTED BY A TORSION SPRING, AND A TOILET WITH SAID DEVICE
DISPOSITIF POUR UN WC AVEC AVEC UN RESSORT DE TORSION ET UN WC AVEC LEDIT DISPOSITIF

(30) Priorität: 18.03.2016 DE 102016003281
(43) Veröffentlichungstag der Anmeldung: 20.09.2017
(73) Patentinhaber: Grohe AG, 58653 Hemer (DE)
(72) Erfinder: Jung, Andreas, 58730 Fröndenberg (DE); Steinhoff, Stefan, 59846 Sundern (DE); Tüshaus, Jan Philipp, 58675 Hemer (DE); Thiemann, Meik, 59425 Unna (DE)

(56) Entgegenhaltungen:
- WO-A1-2004/100745
- CN-A- 102 197 973
- DE-A1-102010 010 881
- DE-A1-102013 010 352
- US-A1- 2009 106 886
- US-A1- 2010 083 431

## Beschreibung

Die vorliegende Erfindung betrifft eine Vorrichtung mit einem Sitz und einem mit dem Sitz um eine Drehachse drehbar verbundenen Deckel, die als kombinierte Sitz- und Schließvorrichtung eines Beckens einer Toilette dient. Zudem betrifft die vorliegende Erfindung auch eine Toilette mit einer entsprechenden Vorrichtung.

Aus dem Stand der Technik sind Toiletten bekannt, deren Toilettendeckel und/oder Toilettensitz mit einem Antrieb geöffnet und/oder geschlossen werden können. Durch eine separate Bedieneinheit wird bei solchen Toiletten gewährleistet, dass ein Nutzer den Toilettendeckel und/oder den Toilettensitz nicht anfassen muss. Um die erforderlichen Antriebskräfte zu entwickeln, müssen bei den bekannten Toiletten vergleichsweise große Elektromotoren verwendet werden, die hinter dem Toilettendeckel und/oder dem Toilettensitz oder sogar in der WC-Keramik selbst viel Platz benötigen. Die Antriebe können daher nicht so flach gestaltet werden, dass sich diese vollständig in den Toilettendeckel beziehungsweise den Toilettensitz integrieren lassen, wodurch eine optische Beeinträchtigung der Toilette erfolgt. Zudem müssen bei den bekannten Toiletten häufig Steuer- und/oder Energieleitungen offen zu dem Antrieb geführt werden, was eine weitere optische Beeinträchtigung der Toilette zur Folge hat.

Aus der US 2010/0083431 A1 ist eine Vorrichtung zum Anheben von Sitz und Deckel einer Toilette bekannt, welche eine Basis aufweist, um welche der Sitz und/oder der Deckel von einem Antrieb rotierbar sind. Gemäß der US 2010/0083431 A1 wird vorgeschlagen, dass die Öffnung des Sitzes und des Deckels von einer Torsionsfeder unterstützt werden. Um den Antrieb mit Strom zu versorgen weist die Basis ein Batteriegehäuse auf. Zur Steuerung des Antreibs wird eine Funkübertragung vorgeschlagen.

Gemäß der DE 10 2010 010 881. A1. wird ein Gelenk zum Befestigen einer WC-Sitzgarnitur mit einem Antrieb vorgeschlagen, wobei das Gelenk eine Befestigungsvorrichtung aufweist, über welche eine elektrische Kontaktierung des Antriebs erfolgt. Die Stromversorgung des elektrischen Antriebs erfolgt mit einem Akkumulator.

Gemäß der US 2009/0106886 A1 wird ein automatisches Gelenkmodul für eine Toilette zum automatischen Öffnen und Schließen der Toilette offenbart, welches einen elektrischen Antrieb zum automatischen Öffnen und Schließen der Toilette und eine Torsionsfeder offenbart, wobei die Torsionsfeder eine Kraft auf den Antrieb ausübt.

Die WO 2004/100745 A1 offenbart einen motorunterstütztenToilettensitz, welcher das automatische Heben und Absenken des Toilettendeckels ermöglicht, wobei der Toilettensitz über Funkübertragung gesteuert bedient werden kann. Ein Antrieb des Toilettendeckels wird hier auch von einer Torsionsfeder unterstützt.

Aufgabe der Erfindung ist daher, die mit Bezug auf den Stand der Technik geschilderten Probleme zumindest teilweise zu lösen und insbesondere eine Vorrichtung für eine Toilette anzugeben, bei der ein Antrieb eines Toilettendeckels und/oder eines Toilettensitzes für einen Benutzer der Toilette nicht sichtbar angeordnet werden kann. Zudem soll auch eine Toilette angegeben werden, deren Antrieb für einen Toilettendeckel und/oder einen Toilettensitz für einen Benutzer der Toilette nicht sichtbar angeordnet werden kann.

Diese Aufgaben werden gelöst mit einer Vorrichtung und einer Toilette gemäß den Merkmalen der unabhängigen Patentansprüche. Weitere vorteilhafte Ausgestaltungen der Erfindung sind in den abhängig formulierten Patentansprüchen angegeben. Es ist darauf hinzuweisen, dass die in den abhängig formulierten Patentansprüchen einzeln aufgeführten Merkmale in beliebiger technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Die Vorrichtung für eine Toilette weist einen Sitz und einen mit dem Sitz um eine Drehachse drehbar verbundenen Deckel auf, wobei der Sitz oder der Deckel mittels eines mit einer Torsionsfeder unterstützten Antriebs um die Drehachse drehbar ist.

Bei der Vorrichtung handelt es sich insbesondere um eine Deckel-Sitz-Kombination, die als Toilettensitz und Toilettendeckel dient. Der Sitz ist insbesondere nach Art eines Sitzrings oder Toilettenbrille ausgebildet und/oder besteht insbesondere zumindest teilweise aus Kunststoff oder Metall. Der Sitz und der Deckel sind miteinander insbesondere über ein Scharnier um eine Drehachse drehbar miteinander verbunden. Zum Öffnen und/oder Schließen des Sitzes bzw. des Deckels weist die Vorrichtung einen Antrieb auf, mittels dem der Sitz und/oder der Deckel um die Drehachse drehbar sind. Bei dem Antrieb handelt es sich insbesondere um einen Elektromotor inklusive (Stirnrad-)Getriebe, der eine entsprechende Leistungselektronik umfassen kann. Um die erforderlichen Antriebskräfte zum Öffnen und/oder Schließen des Sitzes bzw. des Deckels zu verringern, wird der Antrieb durch eine Torsionsfeder unterstützt. Die Torsionsfeder weist zwei Enden auf, von denen zumindest ein Ende durch den Sitz bzw. den Deckel um die Drehachse verschwenkbar ist. Insbesondere beim Schließen des Sitzes und/oder des Deckels wird die Torsionsfeder gespannt. Die Federkraft der gespannten Torsionsfeder unterstützt den Antrieb insbesondere beim Öffnen des Sitzes bzw. des Deckels, sodass die durch den Antrieb aufzubringenden Kräfte zum Öffnen des Sitzes bzw. des Deckels verringert werden. Beispielsweise reichen hierdurch Antriebe mit einer Leistung von 12 Watt bis 15 Watt aus. Hierdurch kann der Antrieb besonders klein ausgeführt werden, sodass dieser (vollständig) in den Sitz bzw. den Deckel integriert werden kann. Der Antrieb ist hierdurch insbesondere bei geschlossenem Sitz bzw. Deckel durch einen Benutzer der Toilette nicht sichtbar. Es können beispielsweise Antriebe mit einer maximalen axialen Länge von 100 mm (Millimeter) und/oder einem maximalen Durchmesser von 28 mm bis 31 mm verwendet werden. Somit kann der Antrieb auch gefällig in den Deckel bzw. Sitz integriert werden, ohne dass das Design des Sitzes bzw. des Deckels beeinträchtigt wird. Die Vorrichtung kann hierdurch insbesondere an praktisch jede vorhandene Toilette ohne spezielle Anpassungen angebaut werden.

Darüber hinaus weist die Vorrichtung zwei Befestigungsstellen zur Befestigung der Vorrichtung an einer Toilette auf, wobei der Antrieb in einer Achse zwischen den Befestigungsstellen angeordnet ist. Bei den zwei Befestigungsstellen kann es sich beispielsweise um zwei Aufnahmen handeln, die insbesondere in dem Sitz angeordnet sind. Die zwei Befestigungsstellen sind insbesondere mit zwei Befestigungspunkten der Toilette koppelbar. Bei den zwei Befestigungsstellen handelt es sich insbesondere um Stifte, die aus der Toilette hervorstehen. Diese Stifte sind insbesondere in die Aufnahmen der Vorrichtung einsteckbar. Nach der Befestigung der Vorrichtung an der Toilette befindet sich die Achse insbesondere in einer Waagerechten zwischen den Befestigungspunkten der Toilette. Damit ist eine einfache und/oder nachträgliche Installation der Vorrichtung auf fast jeder beliebigen Toilette gewährleistet.

Außerdem ist der Antrieb mittels einer Bedieneinheit steuerbar, wobei Daten zum Steuern des Antriebs zwischen der Bedieneinheit und dem Antrieb über zumindest eine der Befestigungsstellen leitbar sind. Dies bedeutet dass zumindest eine der Befestigungsstellen zumindest einen elektrischen Leiter und/oder zumindest einen elektrischen Kontakt aufweist, über die eine Datenkommunikation zwischen der Bedieneinheit und dem Antrieb erfolgen kann. Der Antrieb wird über den zumindest einen elektrischen Leiter und/oder über den zumindest einen elektrischen Kontakt (parallel) mit elektrischer Energie versorgt.

Zudem ist es vorteilhaft, wenn die Torsionsfeder auf einer Antriebsachse des Antriebs angeordnet ist. Die Antriebsachse verläuft insbesondere parallel und/oder koaxial zu der Drehachse. Die Antriebsachse ist mit einem Rotor des Antriebs verbunden oder stellt einen Teil des Rotors dar.

Ebenfalls vorteilhaft ist es, wenn die Torsionsfeder koaxial zu der Drehachse angeordnet ist.

Ferner ist es vorteilhaft, wenn die Vorrichtung einen Dämpfer zur Dämpfung einer Schließbewegung des Sitzes oder Deckels aufweist. Der Dämpfer verhindert ein Zuschlagen des Sitzes bzw. des Deckels bei einer unkontrollierten Schließbewegung des Sitzes oder des Deckels.

Zudem ist es vorteilhaft, wenn der Antrieb und die Torsionsfeder in einem zylindrischen Bereich entlang der Drehachse angeordnet sind.

Weiterhin ist es vorteilhaft, wenn der Antrieb mittels einer Bedieneinheit steuerbar ist. Mittels der Bedieneinheit kann ein Benutzer der Toilette den Sitz bzw. den Deckel öffnen und/oder schließen, ohne den Sitz bzw. den Deckel berühren zu müssen. Die Bedieneinheit ist hierzu datenleitend mit dem Antrieb oder einer Steuerung des Antriebs verbunden, beispielsweise per Kabel oder Funk.

Einem weiteren Aspekt der Erfindung folgend wird auch eine Toilette angegeben, die ein Becken und eine Spülung aufweist, wobei an dem Becken eine erfindungsgemäße Vorrichtung befestigt ist.

Bei der Toilette handelt es sich um eine sanitäre Vorrichtung zur Aufnahme von Körperausscheidungen. Die Toilette weist ein Becken auf, das bevorzugt zumindest teilweise aus Keramik besteht. Das Becken ist mittels einer Spülung insbesondere mit Wasser spülbar, um die Körperausscheidungen aus dem Becken insbesondere in eine Kanalisation zu spülen. Das Becken weist eine erfindungsgemäße Vorrichtung auf, auf deren Sitz ein Benutzer während der Toilette sitzen kann und mit dessen Deckel das Becken abdeckbar ist. Für weitere Einzelheiten wird auf die Beschreibung der erfindungsgemäßen Vorrichtung verwiesen.

Zudem ist es vorteilhaft, wenn die Vorrichtung an zwei Befestigungspunkten der Toilette befestigt ist. Die beiden Befestigungspunkte sind insbesondere an einer Oberseite des Beckens angeordnet. Die beiden Befestigungspunkte können jeweils insbesondere einen Stift oder Pin aufweisen, der in jeweils eine Befestigungsstelle der Vorrichtung einsteckbar ist.

Ferner ist es vorteilhaft, wenn eine Energieversorgung eines Antriebs der Vorrichtung durch zumindest einen Befestigungspunkt der Vorrichtung an der Toilette geführt ist. Bei der Energieversorgung kann es sich beispielweise um einen stromführenden Leiter handeln, über den der Strom von einer Stromquelle zu dem Antrieb geleitet wird. Hierdurch kann die Energieversorgung des Antriebs verdeckt, geschützt und wartungsfrei erfolgen. Insbesondere sind keine zusätzlichen Zuführungen für Stromleitungen erforderlich, sodass eine spezielle Anpassung des Beckens beziehungsweise der Keramik der Toilette nicht erforderlich ist. Über die Energieversorgung beziehungsweise den stromführenden Leiter können zudem insbesondere auch Steuerbefehle für den Antrieb übertragen werden.

Die Erfindung sowie das technische Umfeld werden nachfolgend anhand der Figuren näher erläutert. Es ist darauf hinzuweisen, dass die Figuren eine besonders bevorzugte Ausführungsvariante der Erfindung zeigen, diese jedoch nicht darauf beschränkt ist. Dabei sind gleiche Bauteile in den Figuren mit denselben Bezugszeichen versehen. Es zeigen beispielhaft und schematisch:
- Fig. 1:: eine perspektivische Teilansicht einer Toilette;
- Fig. 2:: eine Schnittdarstellung durch eine Vorrichtung der Toilette; und
- Fig. 3:: eine weitere perspektivische Teilansicht der Toilette.

Die Fig. 1 zeigt eine Toilette 2 mit einem Becken 15 und einer Spülung 16. Das Becken 15 weist einen ersten Befestigungspunkt 17 und einen zweiten Befestigungspunkt 18 auf. Der erste Befestigungspunkt 17 und der zweite Befestigungspunkt 18 umfassen jeweils einen Pin, der in eine erste Befestigungsstelle 8 beziehungsweise zweite Befestigungsstelle 9 einer Vorrichtung 1 einsteckbar ist. Die Vorrichtung 1 umfasst einen Sitz 3 und einen mit dem Sitz 3 um eine Drehachse 4 drehbar verbundenen Deckel 5. In die Vorrichtung 1 ist ein in der Fig. 2 gezeigter Antrieb 7 zum Öffnen und/oder Schließen des Sitzes 3 bzw. Deckels 5 integriert, der im geschlossenen Zustand des Sitzes 3 bzw. des Deckels 5 durch einen Benutzer der Toilette 2 nicht sichtbar ist. Der Antrieb 7 ist über eine Energieversorgung 19 des ersten Befestigungspunkts 17 und des zweiten Befestigungspunkts 18 mit Energie und Daten zur Steuerung des Sitzes 3 bzw. des Deckels 5 mittels einer Bedieneinheit 14 versorgbar, die hier als Kontaktstellen zu erkennen sind.

Die Fig. 2 zeigt einen Teilschnitt der Toilette 2 im Bereich der Vorrichtung 1. Zu erkennen ist hier insbesondere der durch eine Torsionsfeder 6 unterstützte Antrieb 7, mittels dem der Sitz 3 bzw. der Deckel 5 um die Drehachse 4 drehbar sind. Die Torsionsfeder 6 ist auf einer Antriebsachse 11 angeordnet, die sich parallel zu der Drehachse 4 erstreckt. Der Antrieb 7 ist zudem (vollständig) in einer Achse 10 zwischen der ersten Befestigungsstelle 8 und zweiten Befestigungsstelle 9 angeordnet. Die Achse 10 verläuft in diesem Ausführungsbeispiel koaxial zu der Drehachse 4. Der Antrieb 7 ist zudem durch einen Benutzer der Toilette 2 über eine Bedieneinheit 14 steuerbar, die datenleitend mit dem Antrieb 7 verbunden ist. Die Vorrichtung 1 weist zudem einen Dämpfer 12 auf, der eine unkontrollierte Schließbewegung des Sitzes 3 bzw. des Deckels 5 dämpft.

Die Fig. 3 zeigt die Toilette 2 in einer weiteren perspektivischen Teilansicht. In dieser Ansicht ist ein zylindrischer Bereich 13 des Sitzes 3 dargestellt, der sich entlang der Drehachse 4 erstreckt. In diesem zylindrischen Bereich 13 sind der in der Fig. 2 gezeigte Antrieb 7 und die Torsionsfeder 6 angeordnet.

Die vorliegende Erfindung zeichnet sich insbesondere dadurch aus, dass der gesamte Antrieb für einen Benutzer unsichtbar in einem Sitz bzw. Deckel für eine Toilette anordenbar ist.

## Patentansprüche

1. Vorrichtung (1) für eine Toilette (2), aufweisend einen Sitz (3) und einen mit dem Sitz (3) um eine Drehachse (4) drehbar verbundenem Deckel (5), wobei der Sitz (3) oder der Deckel (5) mittels eines mit einer Torsionsfeder (6) unterstützten Antriebs (7) um die Drehachse (4) drehbar ist, wobei die Vorrichtung (1) zwei Befestigungsstellen (8, 9) zur Befestigung der Vorrichtung (1) an einer Toilette (2) aufweist, wobei der Antrieb (7) in einer Achse (10) zwischen den Befestigungsstellen (8, 9) angeordnet ist, wobei der Antrieb (7) mittels einer Bedieneinheit (14) steuerbar ist und wobei zumindest eine der Befestigungsstellen (8, 9) zumindest einen elektrischen Leiter oder zumindest einen elektrischen Kontakt zur Datenkommunikation zwischen der Bedieneinheit (14) und dem Antrieb (7) aufweist, sodass Daten zum Steuern des Antriebs (7) zwischen der Bedieneinheit (14) und dem Antrieb (7) über zumindest eine der Befestigungsstellen (8, 9) leitbar sind und wobei die Bedieneinheit (14) und der Antrieb (7) für die Datenkommunikation über zumindest eine der Befestigungsstellen (8, 9) konfiguriert sind und die Vorrichtung (1) dazu ausgebildet ist, dass der Antrieb (7) über den zumindest einen elektrische Leiter oder über den zumindest einen elektrischen Kontakt mit elektrischer Energie versorgt wird.

2. Vorrichtung (1) nach Patentanspruch 1, wobei die Torsionsfeder (6) auf einer Antriebsachse (11) des Antriebs (7) angeordnet ist.

3. Vorrichtung (1) nach einem der vorhergehenden Patentansprüche, wobei die Torsionsfeder (6) koaxial zu der Drehachse (4) angeordnet ist.

4. Vorrichtung (1) nach einem der vorhergehenden Patentansprüche, aufweisend einen Dämpfer (12) zur Dämpfung einer Schließbewegung des Sitzes (3) oder Deckels (5).

5. Vorrichtung (1) nach einem der vorhergehenden Patentansprüche, wobei der Antrieb (7) und die Torsionsfeder (6) in einem zylindrischen Bereich (13) entlang der Drehachse (4) angeordnet sind.

6. Toilette (2), aufweisend ein Becken (15) und eine Spülung (16), wobei an dem Becken (15) eine Vorrichtung (1) nach einem der vorhergehenden Patentansprüche befestigt ist.

7. Toilette (2) nach Patentanspruch 6, wobei die Vorrichtung (1) an zwei Befestigungspunkten (17, 18) der Toilette (2) befestigt ist.

8. Toilette (2) nach einem der Patentansprüche 6 oder 7, wobei eine Energieversorgung (19) eines Antriebs (7) der Vorrichtung (1) durch zumindest einen Befestigungspunkt (17, 18) der Vorrichtung (1) an der Toilette (2) geführt ist.

## Claims

1. A device (1) for a toilet (2), comprising a seat (3) and a cover (5) connected to the seat (3) to be rotatable about an axis of rotation (4), wherein the seat (3) or the cover (5) is rotatable about the axis of rotation (4) by means of a drive (7) supported by a torsion spring (6), wherein the device (1) has two attachment points (8, 9) for attaching the device (1) to a toilet (2), wherein the drive (7) is arranged in an axis (10) between the attachment points (8, 9), wherein the drive (7) can be controlled by means of an operating unit (14), and wherein at least one of the attachment points (8, 9) has at least one electrical conductor or at least one electrical contact for data communication between the operating unit (14) and the drive (7) so that data for controlling the drive (7) can be conducted between the operating unit (14) and the drive (7) via at least one of the attachment points (8, 9), and wherein the operating unit (14) and the drive (7) are configured for data communication via at least one of the attachment points (8, 9), and the device (1) is designed such that the drive (7) is supplied with electrical energy via the at least one electrical conductor or via the at least one electrical contact.

2. The device (1) according to claim 1, wherein the torsion spring (6) is arranged on a drive axle (11) of the drive (7).

3. The device (1) according to any one of the preceding claims, wherein the torsion spring (6) is arranged coaxially with the axis of rotation (4).

4. The device (1) according to any one of the preceding claims, comprising a damper (12) for damping a closing movement of the seat (3) or cover (5).

5. The device (1) according to any one of the preceding claims, wherein the drive (7) and the torsion spring (6) are arranged in a cylindrical region (13) along the axis of rotation (4).

6. A toilet (2) comprising a bowl (15) and a flush (16), wherein a device (1) according to any one of the preceding claims is attached to the bowl (15).

7. The toilet (2) according to claim 6, wherein the device (1) is attached to the toilet (2) at two attachment points (17, 18).

8. The toilet (2) according to any one of the claims 6 or 7, wherein a power supply (19) of a drive (7) of the device (1) is guided on the toilet (2) through at least one attachment point (17, 18) of the device (1).

## Revendications

1. Dispositif (1), destiné à un WC (2), comportant un siège (3) et un couvercle (5) assemblé avec le siège (3) en étant rotatif autour d'un axe de rotation (4), le siège (3) ou le couvercle (5) étant rotatif autour de l'axe de rotation (4) au moyen d'un entraînement (7) assisté par un ressort de torsion (6), le dispositif (1) comportant deux endroits de fixation (8, 9) pour la fixation du dispositif (1) sur un WC (2), l'entraînement (7) étant placé dans un axe (10) entre les endroits de fixation (8, 9), l'entraînement (7) étant susceptible d'être commandé au moyen d'une unité de commande (14) et au moins l'un des endroits de fixation (8, 9) comportant au moins un conducteur électrique ou au moins un contact électrique pour la communication de données entre l'unité de commande (14) et l'entraînement (7), de telle sorte que des données destinées à commander l'entraînement (7) soient susceptibles d'être conduites entre l'unité de commande (14) et l'entraînement (7) par l'intermédiaire d'au moins l'un des endroits de fixation (8, 9} et l'unité de commande (14) et l'entraînement (7) étant configurés pour la communication de données par l'intermédiaire d'au moins l'un des endroits de fixation (8, 9) et le dispositif (1) étant conçu pour que l'entraînement (7) soit alimenté en énergie électrique par l'intermédiaire de l'au moins un conducteur électrique ou par l'intermédiaire de l'au moins un contact électrique.

2. Dispositif (1) selon la revendication 1 du brevet, le ressort de torsion (6) étant placé sur un axe d'entraînement (11) de l'entraînement (7).

3. Dispositif (1) selon l'une quelconque des revendications précédentes du brevet, le ressort de torsion (6) étant placé de manière coaxiale par rapport à l'axe de rotation (4).

4. Dispositif (1) selon l'une quelconque des revendications précédentes du brevet, comportant un amortisseur (12), destiné à amortir un mouvement de fermeture du siège (3) ou du couvercle (5).

5. Dispositif (1) selon l'une quelconque des revendications précédentes du brevet, l'entraînement (7) et le ressort de torsion (6) étant placés dans une zone (13) cylindrique le long de l'axe de rotation (4).

6. WC (2), comportant une cuvette (15) et une chasse-d'eau (16), sur la cuvette (15) étant fixé un dispositif (1) selon l'une quelconque des revendications précédentes du brevet.

7. WC (2) selon la revendication 6 du brevet, le dispositif (1) étant fixé sur deux points de fixation (17, 18) du WC (2).

8. WC (2) selon l'une quelconque des revendications 6 ou 7 du brevet, une alimentation en énergie (19) d'un entraînement (7) du dispositif (1) étant tirée à travers au moins un point de fixation (17, 18) du dispositif (1) sur le WC (2).
